# EUROPÄISCHE PATENTSCHRIFT

(11) **EP 0 175 055 B1**
(45) Veröffentlichungstag und Bekanntmachung des Hinweises auf die Patenterteilung: **16.01.1991**
(21) Anmeldenummer: 85106584.7
(22) Anmeldetag: 29.05.1985
(51) Int. Cl.: H01Q 9/08, H01P 5/10

(54) **Kabelanschlusseinrichtung für symmetrische Antenne**
Cable-connecting device for a symmetrical antenna
Boîte de jonction pour antenne à alimentation symétrique

(30) Priorität: 21.08.1984 DE 3430659
(43) Veröffentlichungstag der Anmeldung: 26.03.1986
(73) Patentinhaber: Richard Hirschmann GmbH & Co., 73726 Esslingen (DE)
(72) Erfinder: Buck, Walter, Dr., D-7000 Stuttgart 70 (DE); Schenkyr, Dieter, Dipl.-Phys., D-7312 Kirchheim (DE); Heiner, Werner, D-7316 Köngen (DE)
(74) Vertreter: Stadler, Heinz, Dipl.-Ing.

(56) Entgegenhaltungen:
- DE-A- 738 664
- DE-A- 1 616 527
- DE-A- 1 930 660
- DE-B- 1 043 431
- FR-A- 1 528 614

## Beschreibung

Die Erfindung geht aus von einer Einrichtung zum Auschluß eines Koaxialkabels an eine symmetrische Dipolantenne mit einem Umsymmetrierungs- und gegebenenfalls einem Transformationsglied, weiteren z.B. zu Anpassungszwecken und/oder dem Schutz vor statischen Aufladungen vorgesehenen Bauelementen, sowie Kabelanschlußelementen, bei der alle elektrischen und mechanischen Bauteile zusammen mit den Antennenanschlußteilen in einem Gehäuse aus Isolierstoff angeordnet sind.

Eine solche, als Kabelanschlußdose bezeichnete Einrichtung ist z.B. aus der DE-PS 11 06 375 bekannt (vergleiche insbesondere Fig. 1 und 4, sowie zugehörige Beschreibung). Dieser zumindest bei Konsumantennen seit Jahren gebräuchliche, kostengünstige Aufbau erfüllt zwar seine Aufgabe als Witterungsschutz für den Anschlußbereich der Antenne und die elektrischen und mechanischen Bauteile, sowie als mechanische Befestigung des Antennenanschlußkabels und der Antenne am Antennenträger. Durch die ungehinderte Einwirkung des elektrischen Dipolfeldes, das bei symmetrischen Dipolantennen gerade an der Anschlußstelle am stärksten ist, auf die meist auf einer in der Dipolebene liegenden Platine angeordneten elektrischen und mechanischen Bauteile (z.B. λ/2 Umwegleitung, λ/2 Transformationsleitung, Spulen und Kondensatoren, sowie Kabelanschlußklemmen oder Steckverbinderelemente) ergeben sich bei Antennen mit derartigen Kabelanschlußeinrichtungen jedoch unerwünschte Nebenzipfel und Unsymmetrien des Antennendiagramms, die überdies aufgrund von Fertigungsstreuungen durch unsymmetrische und zudem noch unterschiedliche Anordnung und Größe der genannten Bauteile in der Massenfertigung von Antenne zu Antenne verschieden sind.

Es sind zwar Kabelanschlußdosen bekannt (vgl. z.B. Meinke-Gundlach "Taschenbuch der Hochfrequenztechnik", dritte Auflage 1968, Seite 394, Abb. 18.11 a oder den Aufsatz in "Antennas and Propagation", 1959, vgl. insbesondere Fig. 11, Seite 154), bei denen diese Auswirkungen durch vollständige metallische Kapselung in einem Symmetriertopf bzw. zusätzlich durch damit leitend verbundene, die Dipole an den Anschlußstellen umfassende )J4-lange Metallhülsen vermieden sind. Diese Ausführungen sind jedoch sehr teuer und eignen sich allenfalls für Sonderanwendungen (z.B. Meßantennen) aber nicht für Serienantennen insbesondere des nicht kommerziellen Bereiches.

Der Erfindung liegt die Aufgabe zugrunde, bei einer Einrichtung gemäß Oberbegriff des Anspruches 1 auf möglichst einfache und kostengünstige für die Mengenherstellung geeignete Weise die schädlichen Wirkungen ungenauer Herstellung einerseits und des Antennenfeldes auf die elektrischen und mechanischen Bauteile andererseits sicher zu vermeiden.

Diese Aufgabe ist dadurch gelöst, daß die elektrischen und mechanischen Bauteile von zwei zur Dipolebene etwa senkrechten, symmetrisch zu deren Mittelebene angeordneten, am dipolfernen Ende leitend miteinander verbundenen Metallflächen seitliche möglichst vollständig umfaßt sind, deren Länge :-51/4 der mittleren Betriebswellenlänge ist und deren Höhe wenigstens etwa das 0,3-fache der Länge beträgt.

Sofern die elektrischen und mechanischen Bauteile auf einer gemeinsamen Platine angeordnet sind, umfassen die Metallflächen diese möglichst auf ihrer ganzen Länge und überragen die Platinenoberflächen, auf denen die Bauteile angeordnet sind, nach Möglichkeit über die 30% der Länge hinaus soweit es die Gehäusehöhe erlaubt. Der erfindungsgemäße Aufbau in der Art einer kurzgeschlossenen Ä/4-Leitung (Leicherleitung) bewirkt, daß die am offenen Ende maximale elektrische Feldstärke in Richtung zum Kurzschluß hin bis auf Null abnimmt, wobei die Feldlinien von der Metallflächen zu den Dipolanschlüssen hin verlaufen und darüberhinaus die Feldstärke mit kleiner werdendem gegenseitigen Abstand der Metallflächen abnimmt.

Auf diese Weise ist der Innenraum zwischen den Metallflächen weitgehend vom Dipolfeld entkoppelt, sodaß - insbesondere bei Anordnung der Bauteile in der Mittelebene und an dem dipolfernen Endbereich - die störende Feldbeeinflussung nur noch minimal ist. Außerdem enden die elektrischen Dipolfeldlinien auf den mechanisch definierten Oberflächen der symmetrisch angeordnet Metallflächen. Diese beiden Eigenschaften des erfindungsgemäßen, gegenüber der bekannten vollständigen Kapselung äußerst kostengünstigen Aufbaus ermöglichen die Serienherstellung von derartigen Antennen, die unabhängig von Unsymmetrien der Bauteileanordnung an sich, von durch Fertigungsstreuungen verursachten unterschiedlichen Lagen des Bauteile sowie deren Größe ein absolut symmetrisches Diagramm mit hoher Nebenzipfeldämpfung (230 dB) und eine hohe Rückflußdämpfung (220 dB) aufweisen. Die Konstruktion beinhaltet also trotz der günstigen elektrischen Werte eine große Freiheit bei der Wahl der Lage und Größe der elektrischen und mechanischen Bauteile (beispielsweise können billige und stabile große Metallklemmen zum Kabelanschluß verwendet werden), sodaß eine äußerst kostengünstige Herstellung ermöglicht ist.

Ein einfacher und stabiler Aufbau der erfindungsgemäßen Metallflächen in Form einer Kammer ist in Anspruch 2 angegeben, wobei eine Ausführung gemäß Anspruch 3 besonders geeignet für die Serienfertigung und damit kostengünstig ist. Bei Verwendung einer Platine zur Aufnahme der elektrischen und mechanischen Bauteile kann diese zweckmäßigerweise an dem U-förmigen Blechteil befestigt werden und bildet mit diesem zusammen auch bei Benutzung eines dünnen Bleches eine mechanisch stabile Einheit.

Die durch eine Ausgestaltung der Erfindung nach Anspruch 4 erzielte Sperrtopwirkung ergibt im Resonanzfall, bei dem die Seitenwände und der im Inneren der Kammer angebrachte Teil des koaxialen Anschlußkabels eine Länge von etwa Ä/ 4 aufweisen, bereits eine gute Mantelwellenunterdrückung.

Diese Wirkung ist bei einer Ausführung der erfindungsgemäßen Einrichtung nach Anspruch 5 derart verstärkt, daß die Mantelwellensperre auch breitbandig mit ausreichender Mantelwellunterdrückung funktioniert.

Eine höhere Güte und damit Verbesserung der elektrischen Eigenschaften ist durch eine in Anspruch 6 beschriebene Ergänzung der erfindungsgemäßen Metallflächen zu einem Topf erreichbar (bei sehr flachen Gehäusen sind damit u.U. die zu Anspruch 1 beschriebenen Vorteile erst in vollem Umfange gegeben). Dabei ist die Erhöhung des Aufwandes bei Verwendung billigen Rohrmaterials gering.

Die in den Ansprüchen 7 und 8 angegebene Lösung, als Metallflächen keine gesonderten Bauteile zu verwenden, sondern dafür die sowieso vorhandenen Gehäuseinnenwände direkt oder als Metallbelagsträger (Metallisierung oder aufgebrachte Metallfolie) zu benutzen, ist platzsparend und in vielen Fällen auch besonders kostengünstig. Die anschlußseitigen Endteile der Dipole sind dabei natürlich isoliert durch die Seitenwände geführt.

Mit Hilfe der in Anspruch 8 angeführten Mittel zur elektrischen Verlängerung der seitlichen Metallflächen ist auf einfache und wirkungsvolle Weise auch bei einem kleinen Gehäuse ein optimaler Einsatz der Erfindung ermöglicht, wobei der Idealfall λ/4-langer Kammern ein in deren Innenraum extrem abgeschwächtes Feld gewährleistet. Besonders günstig ist dabei eine Realisierung der Induktivität gemäß Anspruch 10, die ganz besonders für eine billige Mengenherstellung geeignet ist.

Die Figuren zeigen ein Ausführungsbeispiel der erfindungsgemäßen Kabelanschlußeinrichtung für einen nur teilweise dargestellten gestreckten Dipol. Dabei ist Fig. 1 eine Draufsicht bei geöffnetem Gehäuse ohne Bauteileträger und Fig. 2 eine teilweise geschnittene seitlichen Ansicht.

In ein Kunststoffgehäuse 1 mit Gewindebohrungen 2 zur Schraubbefestigung eines nicht dargestellten Deckels sind die den Antennenanschluß bildenden, ein Gewindeteil 3 aufweisenden freien Endteile 4 des gestreckten Dipols 5 eingeführt und mittels je einer Mutter 6 befestigt. Über eine Kabelverschraubung 7 ist außerdem ein Koaxialkabel 8 dicht und zugentlastet eingeführt.

Der elektrische Anschluß sowohl des Dipols 5 über eine a/2-Umwegleitung 9 zur Umsymmetrierung und eine Ä/4-Tranformationsleitung 10 zur Impedanzanpassung an das Koaxialkabel 8 erfolgt mittels einer einseitig kaschierten, auf einem Abstandsstücke 11 und mit Schrauben 12 auf den Endteilen 4 in der Dipolebene auf halber Gehäusehöhe befestigten Platein 13. Das Koaxialkabel 8 ist darauf mit Hilfe je einer Schraubklemme 14, 15 für den Außenleiter 16 und den Innenleiter 17 mechanisch und elektrisch angeschlossen. Weiterhin sind auf der Platine zwei Spulen 18 zur Verhinderung statischer Aufladungen sowie ein Anpassungskondensator 19 vorgesehen. Die Platine 13 ist von einem an ihr anliegenden, zum Dipolanschluß hin offenen U-förmigen Blechteil 20 mit parallelen, zur Dipolebene bzw. Platine senkrechten Seitenwänden 21 und einem dazu senkrecht verlaufenden Basisteil 22 eng umfaßt. Die etwa Ä/4-langen Seitenwände 21 reichen fast bis an die Dipolanschlußenden 4 heran, die Höhe des Blechteils 20 entspricht annähernd der nutzbaren Innenhöhe des Gehäuses 1.

Die Gehäuse 1 mit dem Dipol 5 ist mit einer Schraubverbindung 23 sowie einer in einen Gewindedurchzug des Abstandstücks 11 eingedrehten Schraube 24 an einem metallischen Winkelstück 25 angebracht, das Bohrungen 26 zur Schraubbefestigung an einem Antennenträger aufweist.

Antennenträger, Winkelstück 25, Abstandstück 11, Basisteil 22, Außenleiter 16 und der Massebelag der Platein 13 sind damit leitend verbunden.

Aufbau und Anordnung des U-förmigen Blechteils 20, sowie die beschriebenen Masseverbindungen bewirken auf kostensparende Weise einerseits eine breitbandige Mantelwellensperre und zum anderen, daß die elektrischen sowie mechanischen Bauteil weitgehend vom elektrischen Dipolfeld unbeeinflußt sind und die Feldlinien auf eine definierte Oberfläche auftreffen, wodurch weitgehende unanhängig von der Größe und Anordnung der Bauteile reproduzierbar bei hoher Symmetrie des Antennendiagramms eine Nebenzipfeldämpfung von 230 dB und eine Rückflußdämpfung von:-5 20 dB erreicht ist.

## Patentansprüche

1. Einrichtung zum Anschluß eines Koaxialkabels an eine symmetrische Dipolantenne mit einem Umsymmetrierungs- und gegebenenfalls einem Transformationsglied, weiteren z.B. zu Anpassungszwecken und/oder zum Schutz vor statischen Aufladungen vorgesehenen Bauelementen, sowie Kabelanschlußelementen, bei der alle elektrischen und mechanischen Bauteile zusammen mit den Antennenanschlußteilen in einem Gehäuse aus Isolierstoff angeordnet sind, dadurch gekennzeichnet, daß die elektrischen und mechanischen Bauteile (9, 10, 14, 15, 18, 19) von zwei zur Dipolebene etwa senkrechten, symmetrisch zu deren Mittelebene angeordneten, am dipolfernen Ende leitend miteinander verbundenen Metallflächen (21) seitlich möglichst vollständig umfaßt sind, deren Länge Z einem Viertel der mittleren Betriebswellenlänge ist und deren Höhe wenigstens etwa das 0,3-fache der Länge beträgt.

2. Einrichtung nach Anspruch 1, dadurch gekennzeichnet, daß die dipolferne leitende Verbindung der Metallflächen (21) ebenfalls eine mit diesen einstückige Metallfläche (22) ist.

3. Einrichtung nach Anspruch 1 oder 2, dadurch gekennzeichnet, daß die Metallflächen als U-förmiges Blechteil (20) mit zwei Seitenwänden (21) und einem dazu senkrechten Basisteil (22) ausgebildet ist, in dessen offenem Endteil die Dipolanschlüsse liegen und durch dessen Basisteil (22) das Koaxialkabel (8) geführt ist.

4. Einrichtung nach Anspruch 2, bei der die elektrischen und mechanischen Bauteile auf einer Platine angeordnet sind, dadurch gekennzeichnet, daß der Außenleiter (16) des Koaxialkabels (8) und der Massebelag der Platine (13) mit den Metallflächen, vorzugsweise dem Basisteil (22) galvanisch verbunden sind.

5. Einrichtung nach Anspruch 4, dadurch gekennzeichnet, daß die von der Kabelanschlußstelle der Platine (13) bis zum Dipolanschluß reichende koaxiale Speiseleitung (10) eine Länge v0n :-5 einem Viertel der mittleren Betriebswellsenlänge aufweise und das Basisteil (22) über eine metallische Gehäusehalterung (25) leitend mit einem metallischen Antennenträger verbunden ist.

6. Einrichtung nach einem der Ansprüche 1 bis 5, dadurch gekennzeichnet, daß durch eine zusätzliche Boden- und Deckelfläche ein zum Dipolanschluß hin offener Topf gebildet ist.

7. Einrichtung nach einem der Ansprüche 1 bis 6, dadurch gekennzeichnet, daß wenigstens ein Teil der Metallflächen als mit Metallbelag versehene Innenwände des Gehäuses ausgebildet sind.

8. Einrichtung nach einem der Ansprüche 1 bis 7, dadurch gekennzeichnet, daß das Gehäuse wenigstens teilweise aus Metallwänden besteht, die zugleich die Metallflächen bilden.

9. Einrichtung nach einem der Ansprüche 1 bis 8, dadurch gekennzeichnet, daß zur elektrischen Verlängerung der seitlichen und gegebenenfalls der Boden- und Deckel-Metallflächen ein gegenüberliegende Metallflächen miteinander verbindender Kondensator am dipolnahen offenen Ende und/oder eine diese verbindende Induktivität am dipolfernen (kurzgeschlossenen) Ende vorgesehen ist.

10. Einrichtung nach Anspruch 9, dadurch gekennzeichnet, daß die Induktivität durch eine mäanderförmige Ausbildung des dipolfernen Enteils der seitlichen und gegebenenfalls auch der Boden- und Deckel-Metallflächen gebildet ist.

## Revendications

1. Boîte de jonction pour antenne à alimentation symétrique avec un élément de resymétrisa- tion et, le cas échéant, un élément de transformation, avec d'autres composants prévus par exemple à des fins d'adaptation et/ou de protection contre les charges statiques, ainsi qu'avec des éléments de branchement de câbles, dans laquelle tous les composants électriques et mécaniques sont disposés, avec les pièces de branchement d'antenne, dans un boîtier en matériau isolant, caractérisée en ce que les composants électriques et mécaniques (9, 10, 14, 15, 18, 19) sont entourés sur les côtés, autant que possible de manière complète, par deux surfaces métalliques (21), qui sont reliées l'une à l'autre par une liaison conductrice à l'extrémité éloignée du dipôle, qui sont à peu près perpendiculaires au plan du dipôle et disposées symétriquement par rapport à son plan central, et dont la longueur est à à un quart de la longueur moyenne des ondes de travail et dont la hauteur est environ égale à au moins 0,3 fois la longueur.

2. Boîte de jonction selon la revendication 1, caractérisée en ce que la liaison conductrice éloignée du dipôle et reliant les surfaces métalliques (21) est également une surface métallique (22) monobloc.

3. Boîte de jonction selon les revendications 1 ou 2, caractérisée en ce que les surfaces métalliques ont la forme d'une pièce de tôle en U (20), avec deux parois latérales (21) et une base verticale (22), dans la partie ouverte de laquelle se trouvent les branchements du dipôle et à travers la base (22) de laquelle passe le câble coaxial (8).

4. Boîte de jonction selon la revendication 2, dan laquelle les composants électriques et mécaniques sont disposés sur une carte, caractérisée en ce que le conducteur externe (16) du câble coaxial (8) et le revêtement de masse de la carte (13) sont reliés galvaniquement aux surfaces métalliques, de préférence à la base (22).

5. Boîte de jonction selon la revendication 4, caractérisée en ce que le câble d'alimentation (10) coaxial allant du point de branchement du câble de la carte (13) au branchement du dipôle a une l0ngueur :-5 à un quart de la longueur moyenne des ondes de travail et que la base (22) est reliée à un support métallique d'antenne par une liaison conductrice par l'intermédiaire d'une fixation métallique (25) du boîtier.

6. Boîte de jonction selon l'une des revendications 1 à 5, caractérisée en ce qu'un pot ouvert vers le branchement du dipôle est constitué par une surface supplémentaire formant fond et couvercle.

7. Boîte de jonction selon l'une des revendications 1 à 6, caractérisée en ce qu'au moins une partie des surfaces métalliques est constituée des paroi intérieures du boîtier, dotées d'un revêtement métallique.

8. Boîte de jonction selon l'une des revendications 1 à 7, caractérisée en ce que le boîtier est constitué au moins en partie de parois métalliques formant en même les surfaces métalliques.

9. Boîte de jonction selon l'une des revendications 1 à 8, caractérisée en ce que, pour le prolongement électrique des surfaces métalliques latérales, et, le cas échéant, des surfaces métalliques formant fond et couvercle, il est prévu un condensateur reliant l'une à l'autre les surfaces métalliques opposées au niveau de l'extrémité ouverte proche du dipôle et/ou il est prévu une inductance reliant celles-ci au niveau de l'extrémité éloignée du dipôle (court-circuitée).

10. Boîte de jonction selon la revendication 9, caractérisée en ce que l'inductance est constituée par la conformation en méandre de la partie terminale, éloignée du dipôle, des surfaces métalliques latérales et, le case échéant, de celles formant fond et couvercle.

## Claims

1. A device for connecting a coaxial cable to a symmetrical dipole antenna having a symmetry reversing element and optionally a transformation element, further components provided for instance for adaptation purposes and/or for protecting against static charges, and cable connection elements, wherein all the electrical and mechanical components along with the antenna connection parts are disposed in a housing of insulating material, characterized in that the electrical and mechanical components (9, 10, 14, 15, 18, 19) are laterally encompassed as completely as possible by two metal faces (21), which are disposed approximately vertically of the dipole plane and symmetrically to its center plane and are conductively connected to one another at the end remote from the dipole, the length of the surfaces being Z 1/4 the mean operating wavelength, and their height being at least approximately 0.3 times the length.

2. The device of claim 1, characterized in that the conductive connection, remote from the dipole of the metal faces (21) is likewise a metal face (22) that is integral with them.

3. The device of claim 1 or 2, characterized in that the metal faces are embodied as a U-shaped sheet-metal part (20) having two side walls (21) and a base part (22) perpendicular to the walls, in the open end part of which sheet-metal part the dipole connections are located and through the base part (22 of which the coaxial cable (8) is extended.

4. The device of claim 2, in which the electrical and mechanical components are disposed on a board, characterized in that the external conductor (16) of the coaxial cable (A) and the ground coating of the board (13) are galvanically connected to the metal faces, preferably to the base part (22).

5. The device of claim 4, characterized in that the coaxial supply line (10) extending from the cable connection point of the board (13) to the dipole connection has a length of less than or greater than 1/4 the mean operating wavelength, and the base part (22) is conductively connected to a metal antenna holder, via a metal housing retainer (25).

6. The device of one of claims 1-5, characterized in that a cup open toward the dipole connection is formed by an additional bottom and top face.

7. The device of one of claims 1-6, characterized in that at least some of the metal faces are embodied as internal housing walls, which are provided with a metal coating.

8. The device of one of claims 1-7, characterized in that the at least some of the housing comprises metal walls that simultaneously form the metal faces.

9. The device of one of claims 1-8, characterized in that a capacitor, connecting opposed metal faces to one another, is provided on the open end nearer the dipole and/or an inductive resistor connecting them is provided on the end remote from the dipole (short-circuited end), in order to electrically lengthen the lateral metal faces and optionally the bottom and top metal faces as well.

10. The device of claim 9, characterized in that the inductive resistor is embodied by a meandering arrangement of the end part of the lateral metal faces, and optionally of the bottom and top metal faces as well, that is remote from the dipole.
